# EUROPÄISCHE PATENTSCHRIFT

(11) **EP 1 322 821 B1**
(45) Veröffentlichungstag und Bekanntmachung des Hinweises auf die Patenterteilung: **17.01.2007**
(21) Anmeldenummer: 01971949.1
(22) Anmeldetag: 22.08.2001
(51) Int. Cl.: E02D 31/00

(54) **DICHTUNGSMATTE**
WATER-IMPERVIOUS MAT
COUCHE D'ETANCHEITE

(30) Priorität: 06.10.2000 DE 10049945
(43) Veröffentlichungstag der Anmeldung: 02.07.2003
(73) Patentinhaber: Huesker Synthetic GmbH, 48712 Gescher (DE)
(72) Erfinder: VON FRANSECKY, Ulrich, 46395 Bocholt (DE)
(74) Vertreter: Freischem, Stephan
(86) Internationale Anmeldenummer: PCT/EP2001/009685
(87) Internationale Veröffentlichungsnummer: WO 2002/029165

(56) Entgegenhaltungen:
- DE-A- 4 221 329
- DE-A- 19 649 628
- DE-A- 19 738 169
- DE-A- 19 858 180
- US-A- 4 877 814

## Beschreibung

Die Erfindung bezieht sich auf eine mit Bentonit oder einem anderen stark quellfähigen Ton zumindest teilweise gefüllte Dichtungsmatte mit einer Trägerbahn und einer Deckbahn, die über Nähte mit der Trägerbahn verbunden ist, wobei der pulver- oder granulatförmige quellfähige Ton in einer offenzelligen Schaumstoffschicht eingearbeitet ist.

Dichtungsmatten dieser Art sind bekannt aus den Offenlegungsschriften DE 197 38 169 A und DE 198 58 180 A.

Damit der pulverförmige oder granulatförmige Bentonit sich beim Transport und beim Verlegen der beispielsweise 4 m breiten und 30 m langen Matte nicht verlagert, ist bei der Matte nach der Offenlegungsschrift DE 197 38 169 A der quellfähige Ton in ein Aerovlies oder in eine offenzellige Schaumstofflage eingearbeitet, und eine textile Trägerbahn, die Zwischenschicht aus quellfähigem Ton und eine textile Deckbahn sind über in Längsrichtung der Dichtungsmatte verlaufende Nähte, die einen Abstand von 20 bis 50 mm haben, miteinander verbunden.

Auch die Dichtungsmatte nach der Offenlegungsschrift DE 198 58 180 A setzt sich zusammen aus einer unteren Trägerbahn aus Bändchengewebe, einer darauf aufgebrachten Strukturlage, die von einer lockeren Vlieslage oder einer offenporigen Schaumstoffschicht oder einer wabenförmigen Struktur gebildet wird und in die quellfähiger Ton eingelagert wird, und einer Deckbahn, welche - wie die Trägerbahn - aus Bändchengewebe besteht. Auch hier werden Trägerbahn, Zwischenschicht und Deckbahn über in Längsrichtung parallel verlaufende Nähte miteinander verbunden.

Bei den bekannten Dichtungsmatten besteht die Gefahr, daß Schrumpfrisse in der Bentonitschicht auftreten, wenn nach dem Aufquellen des Bentonits eine längere Trockenperiode eintritt und dadurch dem Tonmineral Wasser entzogen wird. Diese Schrumpfrisse können zur Folge haben, daß bei plötzlichem Wasserzutritt Ausspülungen auftreten, wodurch die Dichtungsmatte in erheblichem Maße undicht wird.

Zur Vermeidung derartiger Schrumpfrisse oder Trockenrisse wurde in der DE 196 49 628 A1 vorgeschlagen, zwischen zwei quellfähigen Ton enthaltenden offenporigen elastischen Schaumstoffschichten eine den Wasserhaushalt entkoppelnde Schicht anzuordnen, die aus einem Vliesstoff oder einer elastischen offenporigen Schaumstoffschicht besteht, die einseitig oder beidseitig mit einem wasserhaltenden Polymer beschichtet oder befüllt ist. Die kapillarbrechende Schicht kann auch ein offenporiger elastischer Schaumstoff sein, der auf einer Seit oder auf beiden Seiten mit einer Folie und/oder einem Film versehen ist. Bei dieser aus mehr als drei Schichten sich zusammensetzenden Matte kann die offenporige und beschichtete Schaumstoffschicht auch die Trägerbahn bilden.

Aufgabe der Erfindung ist es, eine Dichtungsmatte der eingangs genannten Art zu schaffen, bei der das Auftreten von Schwundrissen weitgehend verhindert und Ausspülungen derartiger Risse vermieden werden, ohne zwei Bentonitschichten vorzusehen, die durch eine den Wasserhaushalt entkoppelnde Schicht bzw. kapillarbrechende Schicht voneinander getrennt sind.

Diese Aufgabe wird erfindungsgemäß dadurch gelöst, daß die Trägerbahn und die Schaumstoffschicht von einer elastischen Schaumkunststoffbahn gebildet ist, die eine geschlossene Außenhaut aufweist. Dadurch, daß der Bentonit in den nur an einer Seite offenen Zellen der Schaumkunststoffbahn eingelagert ist, wird einerseits das völlige Austrocknen des durch Aufnahme von Wasser gequollenen Bentonits sehr verzögert und die Zellwände sowie die geschlossene Außenhaut der Schaumkunststoffbahn verhindern ein Ausspülen von Rissen in der Bentonitschicht, so daß ein Erodieren der Dichtungsmatte nicht zu befürchten ist.

Die offenzellige Schaumstoffschicht mit der geschlossenen Außenhaut ist vorzugsweise weichelastisch und hat eine ledrig-zähe Außenhaut. Diese Schaumstoffbahn kann 3 bis 10 mm dick sein und wird nach dem Befüllen mit Bentonit mit einer Deckschicht vernäht, die vorzugsweise aus einem Vliesstoff oder einem Bändchengewebe gebildet ist. Die Nähte, welche die Trägerbahn mit der Deckbahn verbinden, verlaufen zweckmäßigerweise in Längsrichtung und haben einen Abstand von 20 bis 50 mm voneinander. Um ein Einreißen der geschlossenen Außenhaut der Schaumkunststoffbahn zu vermeiden, ist es zweckmäßig, die Schaumstoffschicht und insbesondere die geschlossene Außenhaut mit kurzen Glas-, Mineral- oder Kunststoffasern zu verstärken.

Damit die Dichtungsmatte auf beiden Seiten hohe mechanische Belastungen aufnehmen kann, ist die geschlossene Außenhaut der Schaumkunststoffbahn durch eine textile Armierungsbahn verstärkt, die zusammen mit der zumindest teilweise mit Bentonit gefüllten Schaumkunststoffbahn mit der Deckbahn vernäht ist. Die Schaumkunststoffbahn kann auch vor dem Befüllen mit Bentonit auf eine textile Armierungsbahn aufgeklebt oder auf andere Art flächig verbunden sein. Dies kann dadurch geschehen, daß beispielsweise die Schaumkunststoffbahn auf die Armierungsbahn aufgeschäumt ist und dadurch mit ihrer geschlossenen Außenhaut innig mit der Armierungsbahn verbunden ist.

Die Schaumkunststoffbahn mit einseitig offenen Zellen und einer geschlossenen Außenhaut ist vorteilhafterweise aus einer doppelt so dicken Schaumkunststoffbahn hergestellt, die beidseitig eine geschlossene Außenhaut aufweist und die längs ihrer Mittelebene durchtrennt wird. Erfahrungsgemäß besitzen Integral- oder Strukturschaumstoffe beidseitig eine geschlossene Außenhaut und haben einen offenzelligen Kern, wobei die Zellendurchmesser von der Mitte zum Rand hin abnehmen. Wird diese Schaumstoffschicht in ihrer Mittelebene durchtrennt, dann sind gerade die relativ großen Zellen völlig offen, so daß sich ohne Schwierigkeiten die Schaumkunststoffbahn mit Bentonit füllen läßt. Durch Rütteln oder Kneten der Schaumkunststoffschicht läßt sich der Füllungsgrad steigern.

In der folgenden Beschreibung werden Ausführungsbeispiele der Erfindung unter Bezugnahme auf die Zeichnungen näher erläutert. Diese zeigen in
- Fig. 1: eine perspektivische Ansicht der erfindungsgemäßen Dichtungsmatte,
- Fig. 2: eine Draufsicht auf eine Dichtungsmatte, bei der die geschlossene Außenhaut der Schaumkunststoffbahn durch eine Armierungsbahn aus Geweben verstärkt ist,
- Fig. 3: schematische Darstellung der Herstellung der offenzelligen Schaumkunststoffbahn mit geschlossener Außenhaut.

Wie die Fig. 1 zeigt, besteht die Trägerbahn 1 aus einer elastischen Schaumkunststoffbahn mit einer geschlossenen Außenhaut 4 und offenen Zellen 5, in die der Bentonit eingelagert ist, und aus einer Deckbahn 2, die auf die mit Bentonit gefüllte Schaumkunststoffbahn aufgenäht ist. Die Nähte 3 verlaufen in Längsrichtung der Dichtungsmatte und haben einen Abstand von 20 oder 30 mm. Damit die Außenhaut 4 auch größere lokale Belastungen aufnehmen kann, ist die Schaumkunststoffbahn und insbesondere die Außenhaut 4 faserverstärkt. Als Material für die Trägerbahn 1 aus elastischem Schaumkunststoff kommen insbesondere Polyethylen, Polypropylen oder Polyamid in Frage.

Wie die Fig. 2 zeigt, kann zur Verstärkung der geschlossenen Außenhaut 4 der Schaumkunststoffbahn eine textile Armierungsbahn 6 vorgesehen sein, die zusammen mit der mit Bentonit gefüllten Schaumkunststoffbahn mit der Deckbahn 2 vernäht ist. Die Nähte 3 sind so ausgeführt, daß die geschlossene Außenhaut 4 bzw. die Armierungsbahn 6 einen Abstand von der Deckbahn 2 einhält, der etwa der Dicke der Schaumkunststoffbahn entspricht.

Wie die Fig. 3 zeigt, wird zur Herstellung einer Schaumkunststoffbahn mit einer geschlossenen Außenhaut 4 und offenen Zellen 5 zunächst eine doppelt so dicke Schaumkunststoffbahn 10 hergestellt, die an beiden Seiten eine geschlossene Außenhaut hat. Nach Aushärten dieser Schaumkunststoffbahn 10 wird diese längs ihrer Mittelebene 11 durchtrennt. Das Durchtrennen kann durch Schneiden, Sägen oder aber auch durch einen heißen Draht oder durch Laserstrahlen erfolgen. Die Schaumkunststoffbahnen können dann aufgewikkelt und der weiteren Bearbeitung zugeführt werden.

Bezugszeichenliste:
- 1: Trägerbahn
- 2: Deckbahn
- 3: Nähte
- 4: geschlossene Außenhaut
- 5: offene Zellen
- 6: textile Armierungsbahn

- 10: Schaumkunststoffbahn
- 11: Mittelebene
- 12: Förderband
- 13: Förderband

## Patentansprüche

1. Dichtungsmatte mit einer Trägerbahn (1), einer Deckbahn (2) und einer dazwischen angeordneten Schicht aus Bentonit oder einem anderen stark quellfähigen Ton, der in einer offenporigen, elastischen Schaumstoffschicht eingelagert ist, wobei die Deckbahn (2) über Nähte (3) mit der Trägerbahn (1) verbunden ist, **dadurch gekennzeichnet, daß** die Trägerbahn (1) von einer elastischen Schaumkunststoffbahn gebildet ist, die an einer Seite eine integrale geschlossene Außenhaut (4) und auf der anderen Seite offene Zellen (5) aufweist, in die der quellfähige Ton eingelagert ist und die offene Seite der Zellen (5) von der Deckbahn (2) abgedeckt ist.

2. Dichtungsmatte nach Anspruch 1, **dadurch gekennzeichnet, daß** insbesondere die geschlossene Außenhaut (4) der Schaumkunststoffbahn faserverstärkt ist.

3. Dichtungsmatte nach einem der Ansprüche 1 oder 2, **dadurch gekennzeichnet, daß** die geschlossene Außenhaut (4) der Schaumkunststoffbahn durch eine textile Armierungsbahn (6) verstärkt ist, die zusammen mit der zumindest teilweise mit Bentonit gefüllten Schaumkunststoffbahn mit der Deckbahn (2) vernäht ist.

4. Dichtungsmatte nach Anspruch 3, **dadurch gekennzeichnet, daß** die Schaumkunststoffbahn mit ihrer geschlossenen Außenhaut (4) auf die textile Armierungsbahn (6) aufgeklebt ist.

5. Dichtungsmatte nach Anspruch 3, **dadurch gekennzeichnet, daß** die Schaumkunststoffbahn auf die Armierungsbahn (6) aufgeschäumt und mit dieser im Bereich der geschlossenen Außenhaut (4) innig verbunden ist.

6. Dichtungsmatte nach einem der Ansprüche 1 bis 5, **dadurch gekennzeichnet, daß** die Dicke der Schaumkunststoffbahn drei bis zehn Millimeter beträgt und die Größe (Länge, Breite, Tiefe) der offenen Zellen (5) zwischen ein und zehn Millimetern liegt.

7. Dichtungsmatte nach einem der Ansprüche 1 bis 6, **dadurch gekennzeichnet, daß** die elastische Schaumkunststoffbahn aus Polyethylen, Polypropylen oder Polyamid besteht.

8. Verfahren zur Herstellung einer Dichtungsmatte nach einem der Patentansprüche 1 bis 7, **dadurch gekennzeichnet, daß** die Schaumkunststoffbahn mit einer geschlossenen Außenhaut (4) und offenen Zellen (5) aus einer Schaumkunststoffbahn (10) hergestellt wird, deren Dicke das Zweifache der herzustellenden Schaumkunststoffbahn beträgt und die auf beiden Seiten eine geschlossene Außenhaut (4) hat und die längs ihrer Mittelebene (11) durchtrennt wird.

9. Verfahren nach Anspruch 8, **dadurch gekennzeichnet, daß** der Kunststoff zur Bildung der Schaumkunststoffbahn (10) zwischen Förderbändern (12,13) extrudiert und aufgeschäumt wird und nach der Aushärtung des Schaumkunststoffes entlang der Mittelebene durchtrennt wird.

10. Verfahren nach Anspruch 9, **dadurch gekennzeichnet, daß** zwischen der aufschäumenden Kunststoffschicht und den Förderbändern (12,13) textile Armierungsbahnen (6) eingeführt werden, so daß sich diese mit den geschlossenen Außenhäuten (4) der Schaumkunststoffbahn verbinden

## Claims

1. A sealing mat having a backing web (1), a top web (2) and a layer arranged therebetween of bentonite or another highly swellable clay, which is inserted in an open-pore, resilient foam layer, the top web (2) being joined to the backing web (1) by means of seams (3), **characterised in that** the backing web (1) is formed of a resilient foamed plastics web, which comprises an integral, continuous outer skin (4) on one side and open cells (5) on the other side into which the swellable clay is inserted, and the open side of the cells (5) is covered by the top web (2).

2. A sealing mat according to claim 1, **characterised in that** in particular the continuous outer skin (4) of the foamed plastics web is fibre-reinforced.

3. A sealing mat according to either one of claims 1 or 2, **characterised in that** the continuous outer skin (4) of the foamed plastics web is reinforced by a textile reinforcing web (6), which, together with the foamed plastics web filled at least partially with bentonite, is sewn to the top web (2).

4. A sealing mat according to claim 3, **characterised in that** the foamed plastics web is glued to the textile reinforcing web (6) by its continuous outer skin (4).

5. A sealing mat according to claim 3, **characterised in that** the foamed plastics web is foamed onto the reinforcing web (6) and is connected intimately therewith in the area of the continuous outer skin (4).

6. A sealing mat according to any one of claims 1 to 5, **characterised in that** the thickness of the foamed plastics web amounts to three to ten millimetres and the size (length, width, depth) of the open cells (5) is between one and ten millimetres.

7. A sealing mat according to any one of claims 1 to 6, **characterised in that** the resilient foamed plastics web consists of polyethylene, polypropylene or polyamide.

8. A method of producing a sealing mat according to any one of claims 1 to 7, **characterised in that** the foamed plastics web with continuous outer skin (4) and open cells (5) is produced from a foamed plastics web (10) whose thickness amounts to twice the foamed plastics web to be produced and which has a continuous outer skin (4) on both sides and is cut through along its central plane (11).

9. A method according to claim 8, **characterised in that**, to form the foamed plastics web (10), the plastics material is extruded and foamed between conveyor belts (12, 13) and is cut through along the central plane after curing of the foamed plastics material.

10. A method according to claim 9, **characterised in that** textile reinforcing webs (6) are introduced between the plastics layer as it foams and the conveyor belts (12, 13), such that said reinforcing webs (6) are joined to the continuous outer skins (4) of the foamed plastics web.

## Revendications

1. Couche d'étanchéité comportant une nappe support (1), une nappe de recouvrement (2) et, interposée entre celles-ci, une couche de bentonite ou autre argile très gonflante incorporée dans une couche alvéolaire élastique à cellules ouvertes, la nappe de recouvrement (2) étant reliée à la nappe support (1) par des coutures (3), **caractérisée en ce que** la nappe support (1) est constituée d'une nappe élastique en plastique expansé qui présente, d'un côté, un revêtement intégral fermé (4) et, de l'autre côté, des cellules ouvertes (5) recevant l'argile gonflante, et **en ce que** le côté ouvert des cellules (5) est recouvert par la nappe de recouvrement (2).

2. Couche d'étanchéité selon la revendication 1, **caractérisée en ce que** notamment le revêtement fermé (4) de la nappe en plastique expansé est renforcé par des fibres.

3. Couche d'étanchéité selon la revendication 1 ou la revendication 2, **caractérisée en ce que** le revêtement fermé (4) de la nappe en plastique expansé est renforcé par une nappe d'armature textile (6), qui, conjointement à la nappe en plastique expansé remplie au moins partiellement de bentonite, est cousue à la nappe de recouvrement (2).

4. Couche d'étanchéité selon la revendication 3, **caractérisée en ce que** la nappe de plastique expansé est collée par son revêtement fermé (4) à la nappe d'armature textile (6).

5. Couche d'étanchéité selon la revendication 3, **caractérisée en ce que** la nappe en plastique expansé est expansée sur la nappe d'armature (6) et reliée intimement à celle-ci au niveau du revêtement fermé (4).

6. Couche d'étanchéité selon l'une quelconque des revendications 1 à 5, **caractérisée en ce que** l'épaisseur de la nappe de plastique expansé est comprise entre trois et dix millimètres et **en ce que** la taille (longueur, largeur, profondeur) des cellules ouvertes (5) est comprise entre un et dix millimètres.

7. Couche d'étanchéité selon l'une quelconque des revendications 1 à 6, **caractérisée en ce que** la nappe élastique de plastique expansé est en polyéthylène, polypropylène ou polyamide.

8. Procédé de fabrication d'une couche d'étanchéité selon l'une quelconque des revendications 1 à 7, **caractérisé en ce que** la nappe de plastique expansé pourvue d'un revêtement fermé (4) et de cellules ouvertes (5) est fabriquée à partir d'une nappe de plastique expansé (10) dont l'épaisseur est double de celle de la nappe en plastique expansé à fabriquer, qui présente, de part et d'autre, un revêtement fermé (4) et qui est coupée le long de son plan médian (11).

9. Procédé selon la revendication 8, **caractérisé en ce que** la matière plastique destinée à former la nappe de plastique expansé (10) est extrudée entre des bandes de transport (12, 13) puis expansée, et enfin coupée le long du plan médian après durcissement de la matière plastique expansée.

10. Procédé selon la revendication 9, **caractérisé en ce que** des nappes d'armature textiles (6) sont insérées entre la couche de plastique moussante et les bandes de transport (12, 13), de sorte que lesdites nappes se lient aux revêtements fermés (4) de la nappe de plastique expansé.
